# FASCICULE DE BREVET EUROPEEN

(11) **EP 2 528 482 B1**
(45) Date de publication et mention de la délivrance du brevet: **23.09.2015**
(21) Numéro de dépôt: 11701133.8
(22) Date de dépôt: 26.01.2011
(51) Int. Cl.: A47F 5/11

(54) **SUPPORT DE PRÉSENTATION D'OBJET**
ARTIKELVITRINE
ITEM DISPLAY STAND

(30) Priorité: 27.01.2010 FR 1000313
(43) Date de publication de la demande: 05.12.2012
(73) Titulaire: L'Hotel, François, 75016 Paris (FR)
(72) Inventeur: L'Hotel, François, 75016 Paris (FR)
(74) Mandataire: Argyma
(86) Numéro de dépôt international: PCT/EP2011/051076
(87) Numéro de publication internationale: WO 2011/092209

(56) Documents cités:
- US-A- 5 183 166
- US-A- 5 632 390
- US-A1- 2008 173 602

## Description

Le domaine de l'invention est celui des présentoirs repliables sur eux-mêmes et dépliables quasi-automatiquement, avec pour avantage, de pouvoir être transportés et stockés dans d'excellentes conditions, d'une part, et d'être rapidement installés sur site, d'autre part.

A partir d'un état replié, il suffit de commencer à déplier le support pour que, sous l'action de moyens élastiques de rappel, il se déplie automatiquement.

Naturellement, à l'inverse, le repliement du support s'effectue contre l'action des moyens de rappel.

Le demandeur développe de tels présentoirs depuis longtemps.

Il avait commencé par des présentoirs supports d'informations. De tels présentoirs peuvent servir à la communication ou publicité visuelle sur les lieux de vente, dite PLV, et se présenter sous forme de colonne. De tels présentoirs sont décrits dans le document FR 2.824.946.

Puis, le demandeur a proposé des présentoirs supports dont l'espace intérieur, dans l'état déployé, est laissé libre pour pouvoir y glisser un objet ou glisser le support autour d'un objet, qui dépasse ou non du support. Ces présentoirs sont décrits dans le document FR 2.915.305.

Le demandeur avait d'ailleurs auparavant déjà proposé des colonnes supports d'informations pour PLV permettant aussi de recevoir des objets, comme celles décrites dans le document FR 2.847.062.

Le demandeur a également déjà proposé des présentoirs réalisés sur un principe similaire, mais destinés tout d'abord à supporter ou présenter des objets et, accessoirement, des informations. Ils seront présentés plus loin.

On connaissait déjà, par le document WO2005/004677, un support de présentoir d'objet comprenant une case polyédrique articulée pour évoluer entre un état replié à plat et un état fonctionnel déplié et ouvert pour recevoir un objet, des moyens escamotables de maintien de la case dans son état déplié et ouvert et des moyens élastiques de rappel des moyens de maintien en position non escamotée de maintien, la mise à plant de la case s'effectuant par escamotage des moyens de maintien contre l'action des moyens élastiques.

On rappellera qu'un polyèdre est un corps à faces planes.

La case du document WO2005/004677 ne permet toutefois pas de supporter un corps ou tout objet d'un poids important.

C'est ainsi que le demandeur, par sa demande FR 2.928.528, a récemment proposé un support élémentaire du type défini ci-dessus, dans lequel la case comporte un manchon polyédrique avec des arêtes d'articulation et au moins une paroi escamotable de maintien pivotante, la paroi escamotable de maintien pivotante étant une paroi d'étaiement entre une face plafond et une face plancher avec lesquelles elle forme une descente de force.

La paroi de maintien est une paroi d'étaiement escamotable.

Dans ces conditions, la case peut supporter sur la surface plafond un corps ou tout objet d'un poids important, voire un autre support élémentaire et même une pluralité de ces supports.

En d'autres termes, à l'état déplié et ouvert de la case, la face plafond et la paroi d'étaiement forment, jusqu'au sol, une descente de force.

Toutefois, dans un tel support, l'étaiement et la descente de force sont assurés par la paroi escamotable de maintien pivotante.

Bien que le demandeur n'entende pas limiter la portée de ses droits à un ensemble de cases-supports, le perfectionnement proposé dans la présente demande est né du fait que, quand on souhaite présenter une pluralité d'objets, il est nécessaire, pour former la descente de force dans son ensemble, d'assembler, après les avoir séparément fabriquées, une pluralité de cases, avec la pluralité de parois escamotables de descente de force. La fabrication et l'assemblage des cases peuvent être onéreux, d'autant plus qu'elles exigent l'utilisation d'un carton assez rigide.

Le demandeur a donc cherché à s'affranchir de cette paroi pivotante et escamotable de maintien et de descente de force.

Ainsi, l'invention de la présente demande concerne un support de présentation d'objet comprenant, dans un matériau sensiblement rigide et repliable, une case polyédrique comprenant au moins une paroi support, deux parois latérales, la case étant articulée pour évoluer entre un état replié à plat et un état fonctionnel déplié et ouvert pour recevoir un objet sur la paroi support s'étendant entre les parois latérales, des moyens de maintien de la case dans son état déplié et ouvert et des moyens d'étaiement pour former, avec la paroi support, des moyens de descente de force, support caractérisé par le fait que chaque paroi latérale, à l'état fonctionnel déplié du support, est une paroi épaisse qui comporte au moins un dièdre à deux faces s'étendant depuis une arête d'articulation, chaque paroi étant agencée pour être repliée sur elle-même le long au moins de l'arête et d'une autre ligne de pliage sécante de cette arête, les moyens de maintien de la case dans son état déplié étant agencés pour rigidifier les arêtes après dépliage du support afin qu'elles constituent partie desdits moyens d'étaiement et de descente de force.

Les arêtes étant rigidifiées à l'état déplié du support, les moyens de maintien peuvent assurer une fonction de verrouillage des parois épaisses de la case- support dans leur état d'étaiement et de descente de force, ces mêmes moyens de maintien assurant également la fonction de déverrouillage.

L'invention est remarquable par plus d'un point.

Tout d'abord, le demandeur a eu l'idée de partir du support de la demande FR 2.928.528 et de remplacer les parois latérales minces à une face par des parois épaisses à plusieurs faces. Ensuite, le demandeur a osé proposer une ligne ou un plan de pliage du support qui coupe les arêtes d'articulation, a priori au milieu des parois épaisses, ce qui a permis d'assurer un étaiement et des descentes de force pliables des plus satisfaisants, dans les parois latérales elles-mêmes de la case. Grâce à cela, c'est la case elle-même qui assure la fonction de support. Si l'on veut présenter une pluralité d'objets, il n'est plus nécessaire d'assembler une pluralité de cases distinctes. La case du support de l'invention peut s'étendre sur une hauteur correspondante en un ensemble d'une pluralité de cases-supports élémentaires et être compartimentée par des tablettes-supports assurant également partie -non négligeable- de la fonction de maintien. Enfin, le demandeur s'est inspiré de sa demande FR 2.876.261 pour appliquer le principe du repliement des inserts de maintien le long de plusieurs lignes de pliage sécantes, avec verrouillage-déverrouillage, aux parois du support elles-mêmes, ce qui procédait d'une démarche pour le moins peu évidente.

Toutes ces caractéristiques font que l'activité inventive impliquée dans le support de la présente demande est, elle, évidente.

De surcroît, l'agencement de l'invention, avec ses lignes de pliage, sécantes des arêtes indispensables mais qui fragilisent le support, offre l'avantage, dans l'état déplié fonctionnel du support, de renforcer les zones fragilisées par ces lignes de pliage sécantes.

Une paroi latérale épaisse du support de l'invention peut comporter un seul dièdre. Alors, dans son état déplié fonctionnel, les deux faces du dièdre peuvent être planes ou bombées dans un état contraint. Dans ce dernier cas, les faces bombées peuvent s'étendre entre les deux arêtes des deux dièdres des deux parois épaisses. Une paroi latérale épaisse peut également comporter un dièdre à deux faces s'étendant entre une arête centrale et deux arêtes d'articulation, les faces du dièdre formé à partir de l'arête centrale pouvant être planes ou bombées dans un état contraint. Une paroi latérale épaisse peut encore ne comporter qu'une face bombée dans un état contraint s'étendant entre deux arêtes latérales d'articulation à partir desquelles deux dièdres sont formés.

De préférence, chaque paroi latérale est parallélépipédique, avec une face latérale extérieure, une face latérale intérieure, une face antérieure et une face postérieure.

Dans le cas de paroi épaisse à face contrainte, les moyens de maintien assurent que la face contrainte, à l'état déplié du support, constitue aussi partie des moyens d'étaiement et de descente de force.

La paroi support peut être une paroi plafond ou une paroi plancher de la case. Le support peut comporter une paroi plancher et une paroi plafond, l'une et/ou l'autre étant paroi support. Il pourrait aussi s'agir d'une tablette séparée et maintenue entre les parois latérales.

Avantageusement, les moyens de maintien comprennent des volets escamotables pivotant autour d'arêtes intérieures des parois latérales épaisses, par exemple sous l'action de moyens de rappel en position non escamotée de maintien.

De préférence, il peut être prévu, dans une case support, des inserts de maintien agencés pour également constituer des moyens de mise en forme du support et parties desdits moyens d'étaiement et de descente de force, avec des portions de paroi constituant des pieds d'appui au sol des moyens de descente de force qui s'étendent en dessous de ladite autre ligne de pliage sécante.

Dans le cas d'un ensemble de cases-supports élémentaires, avec une pluralité d'inserts de maintien, ces inserts de maintien sont également des inserts de transmission de la descente de force, pouvant s'appuyer sur des volets de maintien escamotables et pivotantes et sur lesquels peuvent s'appuyer des tablettes-supports, de part et d'autre d'une pluralité de lignes de pliage sécantes.

L'invention sera mieux comprise à l'aide de la description suivante de plusieurs formes de réalisation du support de présentation de l'invention, en référence au dessin en annexe, sur lequel
- la figure 1 est une vue de face d'une première forme de réalisation du support de présentation d'objets compartimenté en un ensemble de cases-supports élémentaires, chacune à deux tablettes ;
- la figure 2 est une vue de côté du support de la figure 1 ;
- la figure 3 est une vue de dessus du support de la figure 1 ;
- la figure 4 est une vue en perspective de dessus d'une forme de réalisation du support quasi identique à celle de la figure 1, ne comportant qu'une tablette par case-support élémentaire ;
- la figure 5 est une vue en plan d'un flan à partir duquel est formé le support de la figure 1 ;
- la figure 6 est une vue en plan d'une tablette support ;
- la figure 7 est une vue en perspective du support de la figure 1, en cours de repliement (ou de dépliement) ;
- la figure 8 est une vue en perspective du support de la figure 1 en cours de pliage et repliement à plat pour transport et stockage ;
- la figure 9 est une vue éclatée d'une case-support élémentaire, à deux tablettes ;
- la figure 10 est une vue en perspective de dessus de la case-support de la figure 9 ;
- la figure 11 est une vue en perspective d'une deuxième forme de réalisation, particulière, du support de l'invention, à faces bombées et
- la figure 12 est un vue en perspective d'une troisième forme de réalisation du support de l'invention encore différente, à section triangulaire.

En référence aux figures 1-8, la colonne support de présentation d'objets comporte une grande case polyédrique 1 compartimentée en un ensemble de cases-supports élémentaires, ici au nombre de quatre 2-5, par une pluralité de quatre jeux de tablettes 6-9 et 10-13, les tablettes 6-9 étant des parois planchers supports d'objet et les tablettes 10-13, des tablettes plafonds de maintien de la case 1 dans son état fonctionnel déplié et ouvert. En réalité, les tablettes supports 6-9 participent également au maintien de la colonne dans son état fonctionnel déplié et ouvert. De surcroît, toutes les tablettes 6-13 constituent aussi des moyens d'étaiement et de descente de force.

Dans une considération générale, chaque case élémentaire s'étend verticalement entre une tablette plafond (6-9) et une tablette plancher (10-13). La case générale 1 comporte une face frontale antérieure 14, une face arrière postérieure 15 et deux parois latérales épaisses 16, 17. La colonne 1 est réalisée à partir d'un flan 18 (figure 5) en un matériau sensiblement rigide mais repliable, comme du carton.

La colonne 1 comporte, à l'état déplié, dans quatre plans horizontaux ici deux à deux équidistants l'un de l'autre, quatre lignes de pliage 19-22.

A l'état déplié et ouvert, donc fonctionnel, chaque case élémentaire polyédrique peut recevoir un objet sur sa tablette support (6-9), entre les deux parois latérales épaisses 16, 17.

Chaque paroi latérale épaisse (16, 17) est ici parallélépipédique et comporte quatre dièdres s'étendant depuis quatre arêtes 23-26, qui sont des arêtes d'articulation, à savoir une arête avant intérieure 23, une arête avant extérieure 24, une arête arrière extérieure 25 et une arête arrière intérieure 26 (figure 4), desquelles partent respectivement
- la face avant 14 et une face latérale intérieure 27, ici formée, comme on le verra plus loin, de volets de maintien escamotables,
- la face avant 14 et une face latérale extérieure 28,
- la face latérale extérieure 28 et la face arrière 15,
- la face arrière 15 et la face latérale intérieure 27.

Les tablettes 6-13, dans l'espèce considérée toutes les mêmes, sont réalisées dans un matériau plus rigide que celui du flan 18, en l'occurrence un carton relativement épais, absolument pas pliable.

La forme de réalisation 1 du support de l'invention, de la figure 4, ne possède que des tablettes supports 6-9 et ne se distingue de la réalisation de la figure 1 que par l'absence des tablettes plafonds de maintien 10-13.

Ainsi donc, chaque tablette (6) a une forme générale rectangulaire avec un petit côté 29, 30 correspondant à la largeur des parois latérales 16, 17 et, un grand côté 31, 32, à la largeur des faces avant et arrière 14, 15.

Plus précisément, les petits côtés 29, 30 sont légèrement plus grands que la largeur des parois latérales et les grands côtés 31, 32, légèrement plus petits que la largeur des faces avant et arrière pour présenter aux quatre angles quatre becs en saillie 33-36 à bord externe arrondi et avec un dièdre interne d'accrochage sur les parois latérales de la colonne.

A l'état déplié du support, les tablettes participent à la mise en forme de la colonne, leur mise en place s'effectuant légèrement à force, au maintien dans l'état de la colonne, en quelque sorte aussi à la mise sous contrainte des parois latérales et, surtout, à l'exercice de la fonction d'étaiement et de descente de force.

Dans une variante de réalisation, les tablettes peuvent présenter des petits côtés, entre les becs d'accrochage, non pas rectilignes mais avec une portion centrale curviligne et « bossue » vers l'extérieur, pour mieux repousser les volets escamotables pivotants, dont il va maintenant être question, dans un même plan de face latérale intérieure des parois latérales épaisses.

Les faces latérales intérieures 27 des parois latérales épaisses de la colonne 1(1') sont donc formées par des paires de volets escamotables et pivotants 27₁, 27₂, montés pivotant autour des arêtes intérieures avant 23 et arrière 26. Chaque volet 27 s'étend sur la hauteur de l'ouverture intérieure parallélépipédique 37 des cases polyédriques élémentaires 2-5, entre les parois latérales épaisses 16, 17. Chaque volet 27 a un bord libre 38, opposé à son arête d'articulation, qui est ici crénelé pour que les deux bords libres respectifs 38 des deux volets 27, d'une même face intérieure, puissent coopérer par emboîtement et refermer la face dans sa partie médiane. Les deux bords coopèrent ainsi un peu à la manière de tenons et mortaises.

En position d'ouverture de la colonne support, les volets ne sont pas escamotés. C'est pour replier la colonne qu'il faut d'abord les escamoter en les faisant pivoter autour de leur arête d'articulation.

Il peut être intéressant de rappeler les volets en position fonctionnelle, non escamotée au moyen d'éléments élastiques fixés ou passés dans des oeillets de manière parfaitement accessible à l'homme du métier.

Ces volets sont des moyens de maintien en position de la colonne support, puisqu'ils l'empêchent de pouvoir être repliée tant qu'ils n'ont pas été escamotés et rabattus dans le plan des faces avant et arrière 14, 15. Ce sont également des moyens de verrouillage et déverrouillage des parois latérales épaisses.

Enfin, ces volets 27 participent également à la transmission de la descente de force, puisqu'ils s'appuyent sur les tablettes supports 6-9 (figure 4) ou s'étendent entre les tablettes supports 6-9 et les tablettes plafonds de maintien 10-13.

Dans la colonne support de l'invention, il peut être également prévu, comme en l'espèce, des inserts de maintien 39. Il s'agit de bandes, découpées dans le même matériau que le flan 18, qui assurent à la colonne sa mise en forme ainsi que la conservation de sa section fonctionnelle, en l'espèce rectangulaire. Plus particulièrement, les inserts 39, lors de l'ouverture de la colonne, empêchent les arêtes d'articulation extérieures opposées 24, 25 respectivement des deux parois latérales épaisses 16, 17 de se rapprocher l'une de l'autre, par mise en butée dans les dièdres formés à partir de ces arêtes.

Ces inserts 39, qu'on voit le mieux sur la figure 9, se présentent sous forme d'une bande 40 comportant à ses deux bouts deux barrettes transversales 41, 42, s'étendant orthogonalement à la bande 40, chacune à la manière de la barre horizontale de la lettre T, la bande 40 reliant les zones centrales des deux barrettes. Ce sont ces deux barrettes qui viennent prendre appui contre les arêtes d'articulation extérieures opposées 24, 25. Pour assurer un très bon appui, les barrettes 41, 42 sont ici légèrement évasées dans leur partie centrale extérieure 43, pour ne présenter que deux zones d'appui extérieures 44, 45.

Les inserts 39 sont des éléments de mise en forme et de maintien. Ce sont également des éléments d'étaiement et de descente de force. En effet, la largeur des bandes 40 est telle que, à l'état déplié du support, les tablettes 6-9 s'appuyent sur les inserts.

Quand il est prévu des tablettes plafonds 10-13, alors, en plus, les inserts 39 s'appuyent sur elles, participent ainsi à la mise en oeuvre de la fonction d'étaiement et de descente de force.

On pourrait également prévoir, comme c'est le cas (figures 4, 5, 9, 10), que les inserts 39 soient tenus par des éléments élastiques de rappel retenus dans des échancrures 46, terminées par un oeillet, ménagés dans d'étroits rabats inférieurs 47-50 de la face avant 14 de la face latérale extérieure 28 d'une des parois latérales, de la face arrière 15 et de la face latérale extérieure 28 de l'autre des parois latérales (figure 5), les élastiques de rappel étant passés autour des parties formant zone d'appui 44, 45 des barrettes 41,42.

On notera que dans chaque case élémentaire, on trouve les rabats de retenue des élastiques. Tous ces rabats, pour permettre le repliement de la colonne, sont chanfreinés à leurs extrémités, par exemple 51, 52 (figure 5), précisément les zones où sont ménagées les échancrures de retenue.

Ayant décrit les différents composants de la colonne support de l'invention, abordons maintenant son montage-dépliement et son repliement.

La colonne étant repliée sur elle-même autour des plis 19-22, on la déplie (figure 8). Rapidement, les élastiques de retenue des inserts 39 tendent à rapprocher les arêtes d'articulation opposées 24, 25 des deux parois latérales épaisses 16, 17 (figure 7). Puis, les parois latérales 16, 17 ayant commencé à prendre de l'épaisseur, on parfait la mise en forme de la colonne à l'aide des volets 27, en les faisant pivoter soit à la main, soit sous l'action de leurs élastiques de rappel, avant d'emboîter leurs bords libres 38. On verrouille ensuite la colonne dans son état fonctionnel en disposant les tablettes support 6-9 et éventuellement les tablettes plafonds 10-13.

Les étapes de repliement s'effectuent en sens inverse, en enlevant les tablettes, en escamotant les volets, en mettant à plat la colonne, c'est-à-dire en écartant les arêtes d'articulation opposées des deux parois latérales, puis en repliant la colonne le long des plis 19-22.

Pendant toutes ces étapes de dépliement/repliement, la colonne s'articule autour des quatre arêtes 23-26 des deux parois latérales 16, 17.

En référence aux figures 9, 10, une colonne à une seule case polyédrique 102 et réalisée à partir de deux flans 52, 53, symétriques l'un de l'autre par rapport à un plan diagonal de la colonne passant par deux arêtes d'articulation opposées 124, 125 des deux parois latérales épaisses 116, 117, les deux flans 52, 53 réunis correspondant au flan 18 de la figure 5.

On retrouve encore les rabats 147-150 articulés aux faces avant arrière 114, 115 et deux faces latérales 128.

On retrouve aussi les volets 127, les tablettes support 106 et plafond 110, ainsi qu'un insert de maintien 39.

La case 102 est pliable autour du pli 119 sécant des arêtes d'articulation extérieures 124, 125.

En dessous de la ligne de pliage 119, s'étendent les portions des faces 114, 115 et des parois 116, 117 constituant un pied 160 d'appui au sol de la chaîne des éléments de descente de force (insert 39, tablettes plafond 110, volets 127 et parois latérales 116, 117 et tablette support 106).
Dans le pied d'appui 160 est disposé un deuxième insert 161, agencé et fonctionnant sur les mêmes principes que l'insert 39. Il s'en distingue toutefois par le fait que, pour compléter la descente de force jusqu'au sol, l'insert 161 descend lui-même jusqu'au sol. Il ne comprend donc pas de bande 40 mais une paroi 162 d'appui au sol. Pour le reste, les deux inserts 39 et 161 sont identiques.

Les formes de réalisation des figures 11, 12 se distinguent des précédentes par leurs parois latérales épaisses qui ne sont plus parallélépipédiques.

Dans la forme de réalisation de la figure 11, chaque paroi latérale épaisse 216, 217 ne comporte plus qu'un seul dièdre à deux faces 214, 215 bombées dans un état contraint par des élastiques de retenue des inserts de maintien, état contraint comme dans des colonnes de l'art antérieur rappelé ci-dessus. Les deux dièdres sont formés à partir des deux seules arêtes d'articulation 224, 225 auxquelles sont articulées les deux seules faces avant 214 et arrière 215. Pour le reste, la colonne de la figure 11 présente les mêmes caractéristiques que la colonne des figures 1-5.

Dans la forme de réalisation de la figure 12, une 316 des deux parois latérales épaisses 316, 317 ne comporte qu'un seul dièdre, alors que l'autre 317 en comporte deux formés à partir de deux arêtes d'articulation 324, 325, avec une face latérale extérieure commune 328. Les deux faces planes avant 314 et arrière 315 articulées autour de l'arête unique 326 de la paroi 316 à un seul dièdre complètent également les deux dièdres de l'autre paroi 317 formés à partir des arêtes d'articulation 324, 325. Pour le reste, les deux colonnes des deux figures 11, 12 présentent des caractéristiques identiques.

## Revendications

1. Support de présentation d'objet comprenant, dans un matériau sensiblement rigide et repliable, une case polyédrique (2 ; 102) comprenant au moins une paroi support (6 ; 106), deux parois latérales (16, 17), la case étant articulée pour évoluer entre un état replié à plat et un état fonctionnel déplié et ouvert pour recevoir un objet sur la paroi support (6) s'étendant entre les parois latérales (16, 17), des moyens (27, 38, 6, 10), de maintien de la case dans son état déplié et ouvert et des moyens d'étaiement (16, 17, 27, 6, 38) pour former, avec la paroi support (6), des moyens de descente de force, support **caractérisé par le fait que** chaque paroi latérale (16, 17), à l'état fonctionnel déplié du support, est une paroi épaisse qui comporte au moins un dièdre à deux faces (14, 28) s'étendant depuis une arête d'articulation (24), chaque paroi (16, 17) étant agencée pour être repliée sur elle-même le long au moins de l'arête (24) et d'une autre ligne de pliage (19) sécante de cette arête (24), les moyens (27, 38, 6, 10) de maintien de la case dans son état déplié étant agencés pour rigidifier les arêtes (24) après dépliage du support afin qu'elles constituent partie desdits moyens d'étaiement et de descente de force.

2. Support de présentation selon la revendication 1, dans lequel les moyens de maintien (27, 38, 6, 10) assurent une fonction de verrouillage/déverrouillage des parois latérales épaisses (16, 17) de la case dans leur état d'étaiement et de descente de force.

3. Support de présentation selon l'une des revendications 1 et 2, dans lequel la case support s'étend sur une pluralité de cases élémentaires (2-5) compartimentées par des tablettes supports (6-9).

4. Support de présentation selon la revendication 3, dans lequel les tablettes supports (6-9) assurent une partie de la fonction de maintien.

5. Support de présentation selon l'une des revendications 1 à 4, dans lequel l'une au moins des deux parois latérales épaisses (216 ; 316) comporte un seul dièdre.

6. Support de présentation selon la revendication 5, dans lequel, à l'état déplié fonctionnel, les deux faces du dièdre (314, 315) sont planes.

7. Support de présentation selon la revendication 5, dans lequel, à l'état déplié fonctionnel, les deux faces du dièdre (214, 215) sont bombées dans un état contraint.

8. Support de présentation selon l'une des revendications 1 à 4, dans lequel une paroi latérale épaisse comporte un dièdre à deux faces s'étendant entre une arête d'articulation centrale et deux arêtes d'articulation.

9. Support de présentation selon la revendication 8, dans lequel les faces du dièdre formé à partir de l'arête centrale sont planes.

10. Support de présentation selon la revendication 8, dans lequel les faces du dièdre formé à partir de l'arête centrale sont bombées dans un état contraint.

11. Support de présentation selon l'une des revendications 1 à 4, dans lequel, à l'état déplié fonctionnel, une paroi latérale épaisse ne comporte qu'une face bombée dans un état contraint s'étendant entre deux arêtes d'articulation à partir desquelles deux dièdres sont formés.

12. Support de présentation selon l'une des revendications 1 à 4, dans lequel chaque paroi latérale épaisse (16, 17; 116, 117) est parallélépipédique avec une face latérale extérieure (28), une face latérale intérieure (27), une face antérieure (14) et une face postérieure (15).

13. Support de présentation selon l'une des revendications 1 à 12, dans lequel la paroi support est une paroi plancher (6 ;106).

14. Support de présentation selon la revendication 13, dans lequel il est prévu une paroi plafond (10 ; 110).

15. Support de présentation selon l'une des revendications 13 et 14, dans lequel la paroi plancher support est une tablette séparée (6) maintenue entre les parois latérales (16, 17).

16. Support de présentation selon la revendication 15, dans lequel la tablette support (6) comporte des becs (33 - 36) d'accrochage sur les parois latérales épaisses (16, 17).

17. Support de présentation selon l'une des revendications 1 à 16, dans lequel les moyens de maintien comprennent des volets escamotables (27₁, 27₂) pivotant autour d'arêtes intérieures (23, 26) des parois latérales épaisses (16, 17).

18. Support de présentation selon la revendication 17, dans lequel les volets escamotables (27₁, 27₂) sont montés pivotants sous l'action des moyens de rappel en position non escamotée de maintien.

19. Support de présentation selon l'une des revendications 1 à 18, dans lequel il est prévu des inserts de maintien (39) agencés pour assurer une fonction de mise en forme du support et partie de la fonction d'étaiement et de descente de force.

20. Support de présentation selon la revendication 19, dans lequel, à l'état déplié fonctionnel, un insert de maintien (161), qui s'étend en dessous de ladite autre ligne de pliage (22 ; 119), comporte une portion de paroi (162) qui descend jusqu'au sol pour constituer un pied d'appui et compléter la descente de force jusqu'au sol.

21. Support de présentation selon les revendications 3, 15, 17, 19, dans lequel il est prévu une pluralité de cases élémentaires (2-5), avec une pluralité d'inserts de maintien (39) constituant des inserts de transmission de la descente de force s'appuyant sur des volets de maintien escamotables (27₁, 27₂) et sur lesquels s'appuyent des tablettes supports (6-10) de part et d'autre d'une pluralité de lignes sécantes (19-22).

## Patentansprüche

1. Präsentationsständer für Gegenstände, der ein polyedrisches Fach (2; 102) aus einem im Wesentlichen steifen und faltbaren Material enthält, das mindestens eine Trägerwand (6; 106) und zwei Seitenwände (16, 17) enthält, wobei das Fach angelenkt ist, um sich zwischen einem flach gefalteten Zustand und einem entfalteten und offenen Funktionszustand für die Aufnahme eines Gegenstands auf der Trägerwand (6) zu bewegen, die sich zwischen den Seitenwänden (16, 17) erstreckt, Einrichtungen (17, 38, 6, 10) zum Halt des Fachs in einem entfalteten und offenen Zustand und Abstützeinrichtungen (16, 17, 27, 6, 38) enthält, um mit der Trägerwand (6) Herunterdrückeinrichtungen zu formen, wobei der Ständer durch die Tatsache gekennzeichnet ist, dass jede Seitenwand (16, 17) im entfalteten Funktionszustand des Trägers eine dicke Wand ist, die mindestens ein Dieder mit zwei Seiten (14, 28) aufweist, die sich von einer Gelenkkante (24) erstrecken, wobei jede Wand (16-17) eingerichtet ist, um entlang mindestens der Kante (24) und einer anderen Faltlinie (19), die diese Kante (24) schneidet, auf sich selbst umgefaltet zu werden, wobei die Einrichtungen (27, 38, 6, 10) zum Halt des Fachs in seinem entfalteten Zustand eingerichtet sind, um die Kanten (24) nach dem Entfalten des Ständers zu versteifen, so dass sie einen Teil der Abstütz- und Herunterdrückeinrichtungen bilden.

2. Präsentationsständer nach Anspruch 1, wobei die Halteeinrichtungen (27, 38, 6, 10) eine Verriegelungs-/Entriegelungsfunktion der dicken Seitenwände (16, 17) des Fachs in ihrem Abstütz- und Herunterdrückzustand gewährleisten.

3. Präsentationsständer nach einem der Ansprüche 1 und 2, wobei das Trägerfach sich über eine Vielzahl von Elementarfächern (2-5) erstreckt, die durch Trägerfachböden (6-9) in Fächer unterteilt werden.

4. Präsentationsständer nach Anspruch 3, wobei die Trägerfachböden (6-9) einen Teil der Haltefunktion gewährleisten.

5. Präsentationsständer nach einem der Ansprüche 1 bis 4, wobei mindestens eine der zwei dicken Seitenwände (216; 316) ein einziges Dieder umfasst.

6. Präsentationsständer nach Anspruch 5, wobei die zwei Seiten des Dieders (314, 315) im entfalteten Funktionszustand eben sind.

7. Präsentationsständer nach Anspruch 5, wobei die zwei Seiten des Dieders (214, 215) im entfalteten Funktionszustand in einem Belastungszustand gewölbt sind.

8. Präsentationsständer nach einem der Ansprüche 1 bis 4, wobei eine dicke Seitenwand ein Dieder mit zwei Seiten aufweist, die sich zwischen einer zentralen Gelenkkante und zwei Gelenkkanten erstrecken.

9. Präsentationsständer nach Anspruch 8, wobei die Seiten des ausgehend von der zentralen Kante geformten Dieders eben sind.

10. Präsentationsständer nach Anspruch 8, wobei die Seiten des ausgehend von der zentralen Kante geformten Dieders in einem Belastungszustand gewölbt sind.

11. Präsentationsständer nach einem der Ansprüche 1 bis 4, wobei im entfalteten Funktionszustand eine dicke Seitenwand nur eine in einem Belastungszustand gewölbte Seite aufweist, die sich zwischen zwei Gelenkkanten erstreckt, von denen ausgehend zwei Dieder geformt sind.

12. Präsentationsständer nach einem der Ansprüche 1 bis 4, wobei jede dicke Seitenwand (16, 17; 116, 117) parallelepipedisch mit einer äußeren Seitenfläche (28), einer inneren Seitenfläche (27), einer Vorderseite (14) und einer Rückseite (15) ist.

13. Präsentationsständer nach einem der Ansprüche 1 bis 12, wobei die Trägerwand eine Bodenwand (6; 106) ist.

14. Präsentationsständer nach Anspruch 13, wobei eine Deckenwand (10; 110) vorgesehen ist.

15. Präsentationsständer nach einem der Ansprüche 13 und 14, wobei die Bodenwand ein getrennter Fachboden (6) ist, der zwischen den Seitenwänden (16, 17) gehalten wird.

16. Präsentationsständer nach Anspruch 15, wobei der Trägerfachboden (6) Nasen (33-36) zum Einhaken an den dicken Seitenwänden (16, 17) aufweist.

17. Präsentationsständer nach einem der Ansprüche 1 bis 16, wobei die Halteeinrichtungen einklappbare Klappen (271, 272) enthalten, die um innere Kanten (23, 26) der dicken Seitenwände (16; 17) schwenken.

18. Präsentationsständer nach Anspruch 17, wobei die einklappbaren Klappen (271, 272) unter der Wirkung von Rückstelleinrichtungen in die nicht eingeklappte Haltestellung schwenkbar montiert sind.

19. Präsentationsständer nach einem der Ansprüche 1 bis 18, wobei Halteeinsätze (39) vorgesehen sind, die eingerichtet sind, um eine Formgebungsfunktion des Ständers und einen Teil der Abstütz- und Herunterdrückfunktion zu gewährleisten.

20. Präsentationsständer nach Anspruch 19, wobei im entfalteten Funktionszustand ein Halteeinsatz (161), der sich unter der anderen Faltlinie (22; 119) erstreckt, einen Wandabschnitt (162) aufweist, der bis zum Boden reicht, um einen Stützfuß zu bilden und das Herunterdrücken bis zum Boden zu vervollständigen.

21. Präsentationsständer nach den Ansprüchen 3, 15, 17, 19, wobei eine Vielzahl von Elementarfächern (2-5) mit einer Vielzahl von Halteeinsätzen (39) vorgesehen ist, die Einsätze zur Übertragung des Herunterdrückens bilden, die sich auf einklappbare Halteklappen (271, 272) aufstützen und auf die sich Trägerfachböden (6-10) zu beiden Seiten einer Vielzahl von Schnittlinien (19-22) abstützen.

## Claims

1. Item display stand comprising, in a substantially rigid and foldable material, a polyhedral compartment (2; 102) comprising at least one support wall (6; 106) and two side walls (16, 17), the compartment being articulated to switch between a flat folded state and an open and operational unfolded state for receiving an item on the support wall (6) extending between the side walls (16, 17), means (27, 38, 6, 10) for retaining the compartment in the open and unfolded state and bracing means (16, 17, 27, 6, 38) to form, with the support wall (6), downward force transmission means, said stand being **characterised in that** each side wall (16, 17), in the operational unfolded state of the stand, is a thick wall which comprises at least one dihedron with two faces (14, 28) extending from an articulation edge (24), each wall (16, 17) being arranged to be folded on itself along at least the edge (24) and another fold line (19) intersecting said edge (24), the means (27, 38, 6, 10) for retaining the compartment in the unfolded state being arranged to stiffen the edges (24) after the stand has been unfolded so that they form part of said bracing and downward force transmission means.

2. Display stand according to claim 1, in which the retaining means (27, 38, 6, 10) provide a locking/unlocking function of the thick side walls (16, 17) of the compartment in the bracing and downward force transmission state.

3. Display stand according to one of claims 1 and 2, in which the support compartment extends over a plurality of elementary compartments (2-5) partitioned off by support panels (6-9).

4. Display stand according to claim 3, in which the support panels (6-9) provide part of the retaining function.

5. Display stand according to one of claims 1 to 4, in which at least one of the two thick side walls (216; 316) comprises a single dihedron.

6. Display stand according to claim 5, in which, in the operational unfolded state, the two faces of the dihedron (314, 315) are flat.

7. Display stand according to claim 5, in which, in the operational unfolded state, the two faces of the dihedron (214, 215) are curved in a constrained state.

8. Display stand according to one of claims 1 to 4, in which a thick side wall comprises a dihedron with two faces extending between a central articulation edge and two articulation edges.

9. Display stand according to claim 8, in which the faces of the dihedron formed from the central edge are flat.

10. Display stand according to claim 8, in which the faces of the dihedron formed from the central edge are curved in a constrained state.

11. Display stand according to one of claims 1 to 4, in which, in the unfolded operational state, a thick side wall comprises only one curved face in a constrained state extending between two articulation edges from which two dihedrons are formed.

12. Display stand according to one of claims 1 to 4, in which each thick side wall (16, 17; 116, 117) is parallelepiped-shaped with an outer side face (28), an inner side face (27), a front face (14) and a rear face (15).

13. Display stand according to one of claims 1 to 12, in which the support wall is a floor wall (6; 106).

14. Display stand according to claim 13, in which a ceiling wall (10; 110) is provided.

15. Display stand according to one of claims 13 and 14, in which the floor support wall is a separate panel (6) held between the side walls (16, 17).

16. Display stand according to claim 15, in which the support panel (6) comprises projections (33-36) for engaging with the thick side walls (16, 17).

17. Display stand according to one of claims 1 to 16, in which the retaining means comprise retractable flaps (27₁, 27₂) pivoting about inner edges (23, 26) of the thick side walls (16, 17).

18. Display stand according to claim 17, in which the retractable flaps (27₁, 27₂) are mounted so as to be pivotable under the action of a means for restoring them to the non-retracted retaining position.

19. Display stand according to one of claims 1 to 18, in which retaining inserts (39) are provided which are arranged to provide a shaping function to the support and to provide part of the bracing and downward force transmission function.

20. Display stand according to claim 19 in which, in the operational unfolded state, a retaining insert (161), which extends beneath said other fold line (22; 119), comprises a wall portion (162) which goes down to the ground to form a support foot and complete the downward transmission of force to the ground.

21. Display stand according to claims 3, 15, 17, 19, in which a plurality of elementary compartments (2-5) are provided, having a plurality of retaining inserts (39) constituting downward force transmission inserts abutting on retractable retaining flaps (27₁, 27₂) and on which support panels (6-10) rest on either side of a plurality of intersecting lines (19-22).
